# EUROPÄISCHE PATENTANMELDUNG

(11) **EP 0 494 374 A1**
(43) Veröffentlichungstag der Anmeldung: **15.07.1992**
(21) Anmeldenummer: 91120800.7
(22) Anmeldetag: 04.12.1991
(51) Int. Cl.: A47F 7/02

(54) **Schmucktablett**

(30) Priorität: 09.01.1991 DE 4100428
(71) Anmelder: FRIEDRICH KLING GmbH, D-75212 Birkenfeld (DE)
(72) Erfinder: Bächthold, Manfred, W-7534 Birkenfeld (DE)
(74) Vertreter: Jeck, Anton, Dipl.-Ing.

(57) **Zusammenfassung**

Die Erfindung betrifft eine Schmucktablett mit einer Außen- (10) und einer darin angeordneten Innenschale (12), die umlaufende, nach oben bzw. nach unten sich erstreckende, flanschartige und miteinander verbindbare Randpartien (14,16) besitzen. In der Stoßstelle der Randpartien ist eine umlaufende Stabilisierungsmanschette (22) angeordnet und mit den Randpartien verbindbar.

## Beschreibung

Die Erfindung betrifft ein Schmucktablett mit einer Außen- und einer darin angeordneten Innenschale, die umlaufende, nach oben bzw. nach unten sich erstreckende flanschartige und miteinander verbindbare Randpartien besitzen.

Herkömmliche Schmucktabletts der eingang genannten Art bestehen regelmäßig aus dünnwandigen Kunststoffschalen, die so ineinandergreifen, daß sie einen Hohlkörper definieren. In der Innenschale sind Ausnehmungen bzw. Erhöhungen für die Aufnahmen des Schmucks vorgesehen, die gleichzeitig zur Versteifung des Schmucktabletts dienen. Da die Wanddicke der dünnwandigen Schalen gleichmäßig ist, ist die Verbindung im Bereich der Randpartien nicht stabil genug, so daß es zur Beschädigung der Schmuckschalen kommen kann. Abhilfe kann teilweise dadurch geschaffen werden, daß die Wandstärke der Schalen erhöht oder ein spezieller Kunststoff gewählt wird, durch den gewährleistet ist, daß eine gute Verbindung auch in den Randpartien sichergestellt ist. Dies führt jedoch zwangsläufig entweder zu einer robusteren Bauweise oder kostenintensiver Herstellung des Schmucktabletts, was unerwünscht ist. In der DE 90 03 525 U1 ist eine Schmuckpräsentationslade mit einem Formkörper auf Basis von Hartschaumstoff offenbart, der aus einem Kern aus Polystyrol-Hartschaum besteht. Der Kern ist von der Unterseite bzw. von der Oberseite her mit jeweils einem tiefgezogenen Kunststoffolienkörper mit umlaufenden Randpartien verbunden. Die eigentliche Lade ist hier durch den Kern gebildet. Schließlich ist in der US 1781 779 eine Schmucklade offenbart, die aus einem Innenteil, einer Stabilisierungsmanschette sowie einer äußeren Verkleidung der Manschette und der Oberseite des Innenteils besteht. Das Innenteil ist mit der Verkleidung durch Falze verbunden, wobei gleichzeitig auch eine feste Verbindung zwischen der Manschette und den beiden Teilen hergestellt wird. Ein Nachteil dieser Schmucklade ist darin zu sehen, daß die Schmucklade nur aus Werkstoffen herstellbar ist, die gefalzt werden können, was bei dünnwandingen Kunststoffschalen nicht unbedingt der Fall ist.

Ausgehend von dem obigen Stand der Technik liegt der Erfindung die Aufgabe zugrunde, hier Abhilfe zu schaffen und das gattungsgemäße Schmucktablett ohne unangemessenen konstruktiven Aufwand so weiterzubilden, daß eine hohe Stabilität und Festigkeit auch dann gewährleistet ist, wenn die Wanddicke der Innen- und der Außenschale gering ist.

Die gestellte Aufgabe wird erfindungsgemäß dadurch gelöst, daß in der Stoßstelle der Randpartien eine Stabilisierungsmanschette angeordnet und und mit den Randpartien verbindbar ist.

Man erkennt, daß die Erfindung jedenfalls dann verwirklicht ist, wenn die Verbindungsstelle der Randpartien durch zusätzliche Stabilisierungsmittel verstärkt ist, die jedoch die Optik des Schmucktabletts kaum beeinflussen, da sie kaum in Erscheinung treten. Der Stabilisierungskörper gewährleistet, daß die äußere Form des Schmucktabletts auch dann gewährt ist, wenn das Tablett belastet wird.

Weitere zweckmäßige und vorteilhafte Ausgestaltungen der Erfindung gehen aus den Unteransprüchen hervor.

Eine besonders zweckmäßige Ausgestaltung sieht vor, daß die Randpartien etwa rechtwinklig zu den Hauptebenen ihrer Schalen verlaufen und die Höhe des Schmucktabletts definieren. Hierbei ist es zweckmäßig, wenn die Stabilisierungsmanschette im Querschnitt etwa L-förmig ist und wenn ihr vertikaler Schenkel in einen Haken übergeht, dessen kürzerer Abschnitt nach unten gerichtet ist. Die Aufgabe des Hakens ist es, die freie Endpartie der Außenschale abzudecken und zu schützen, so daß sie zum einen optisch nicht wahrnehmbar ist und zum anderen auch nicht von der Stabilisierungsmanschette gelöst werden kann.

Eine weitere zweckmäßige Ausgestaltung sieht vor, daß die Stabilisierungsmanschette ein gespritztes Teil ist, während die Schalen Ziehteile sind. Durch diese Maßnahmen ist eine einfache, schnelle und kostengünstige Herstellung der Einzelteile des Schmucktabletts möglich.

Schließlich ist vorgesehen, daß die Außenwand der Schale mit einem Überzug aus Stoff versehen ist.

Ein Ausführungsbeispiel der Erfindung ist in der Zeichnung schematisch dargestellt und wird im folgenden näher erläutert. Es zeigen
- Fig. 1: ein Schmucktablett in perspektivischer Seitenansicht und
- Fig. 2: einen Schnitt entlang der Linie II-II nach Fig. 1.

In Fig. 1 ist ein Schmucktablett mit einer Außenschale 10 und einer Innenschale 12 dargestellt, die jeweils eine umlaufende, flanschartige und miteinander verbindbare Randpartie 14,16 besitzen. Bei der Außenschale 10 handelt es sich um einen Körper mit einem flachen Boden 18 und einer Randpartie 14, während die Innenschale 12 im wesentlichen auch ein flacher Körper mit einer Randpartie 16 ist, sie besitzt jedoch mehrere Vertiefungen bzw. Ausnehmungen 40 und 42 zur Aufnahme des Schmuckes. Im zusammengebauten Zustand sind die beiden dünnwandigen Schalen 10 und 12 form- und kraftschlüssig miteinander verbindbar.

Wie insbesondere Fig. 2 erkennen läßt, ist in der Stoßstelle der Randpartien 14 und 16 eine formbeständige Stabilisierungsmanschette 22 angeordnet und mit den Randpartien fest verbunden. Die Verbindung zwischen der Randpartie 14 und dem vertikalen Schenkel 24 der Stabilisierungsmanschette 22 kann durch Ultraschall-Schweißen erfolgen, während die Verbindung zwischen der Randpartie 16 der Innenschale 12 und dem Schenkel 24 z.B. durch Kleben herstellbar ist. Der Boden 18 der Außenschale 10 ist mit dem horizontalen Schenkel 20 der Stabilisierungsmanschette 22 verbunden, und zwar ebenfalls durch Ultraschallschweißen. Das obere Ende des vertikalen Schenkels 24 der Stabilisierungsmanschette 22 läuft in einen Haken 30 aus, der so bemessen ist, daß dadurch eine umflaufende, nach unten offene Rinne gebildet ist, in die das obere Ende der Randpartie 14 hineinragt.

Im allgemeinen ist die Breite der durch den Haken 30 gebildeten Rinne so bemessen, daß die Randpartie 14 in der Rinne formschlüssig angeordnet ist.

Die Stabilisierungsmanschette ist aus Kunststoff und bildet daher einen gespritzten Kunststoffrahmen als Einfassung, während die Schalen als Ziehteile ausgebildet sind, die aus Kunststoff bestehen, deren Außenseite mit Stoff versehen ist. Dadurch wird zum einen die Optik des Schmucktabletts verbessert und zum anderen auch verhindet, daß es zur Beschädigung z.B. Kratzer, des Schmuckes kommt.

## Patentansprüche

1. Schmucktablett mit einer Außen- und einer darin angeordneten Innenschale, die umlaufende, nach oben bzw. nach unten sich erstreckende, flanschartige und miteinander verbindbare Randpartien besitzen,
dadurch gekennzeichnet,
daß in der Stoßstelle der Randpartien (14,16) eine umlaufende Stabilisierungsmanschette (22) angeordnet und mit den Randpartien (14,16) verbindbar ist.

2. Schmucktablett nach Anspruch 1,
dadurch gekennzeichnet,
daß die Randpartien (14,16) etwa rechtwinklig zu den Hauptebenen ihrer Schalen (10,12) verlaufen und die Höhe des Schmucktabletts definieren.

3. Schmucktablett nach Anspruch 1 oder 2,
dadurch gekennzeichnet,
daß die Stabilisierungsmanschette (22) im Querschnitt etwa L-förmig ist und
daß ihr vertikaler Schenkel (24) in einen Haken (30) übergeht, dessen kürzerer Abschnitt nach unten gerichtet ist.

4. Schmucktablett nach Anspruch 1 bis 3,
dadurch gekennzeichnet,
daß die Stabilisierungsmanschette (22) mit den Randpartien (14,16) formschlüssig und insbesondere durch Ultraschallschweißen verbindbar ist.

5. Schmucktablett nach einem der Ansprüche 1 bis 4,
dadurch gekennzeichnet,
daß die Stabilisierungsmanschette ein gespritztes Teil ist, während die Schalen Ziehteile sind.

6. Schmucktablett nach einem der Ansprüche 1 bis 5,
dadurch gekennzeichnet,
daß die Stabilisierungsmanschette ein formstabiler Körper ist.

7. Schmucktablett nach einem der Ansprüche 1 bis 6,
dadurch gekennzeichnet,
daß die Außenwände der Schalen (10,12) mit einem Überzug aus Stoff versehen ist.
